# EUROPÄISCHE PATENTSCHRIFT

(11) **EP 2 870 325 B1**
(45) Veröffentlichungstag und Bekanntmachung des Hinweises auf die Patenterteilung: **27.04.2016**
(21) Anmeldenummer: 13726156.6
(22) Anmeldetag: 24.05.2013
(51) Int. Cl.: F02M 59/10, F01L 1/14

(54) **STÖßEL**
PLUNGER
POUSSOIR

(30) Priorität: 06.07.2012 DE 102012211852
(43) Veröffentlichungstag der Anmeldung: 13.05.2015
(73) Patentinhaber: Schaeffler Technologies AG & Co. KG, 91074 Herzogenaurach (DE)
(72) Erfinder: DORN, Stefan, 96142 Hollfeld (DE); GEYER, Norbert, 91315 Höchstadt (DE)
(86) Internationale Anmeldenummer: PCT/EP2013/060714
(87) Internationale Veröffentlichungsnummer: WO 2014/005764

(56) Entgegenhaltungen:
- DE-A1-102009 013 131
- DE-A1-102009 056 306
- DE-A1-102010 022 318
- DE-A1-102010 022 319
- US-A1- 2008 190 237

## Beschreibung

Die Erfindung betrifft einen Stößel, insbesondere für eine Pumpe oder einen Verdichter, mit einem rohrähnlichen Gehäuse, bei dessen antriebsseitiger Ringstirn sich zwei von einem Außenmantel des Gehäuses eingerückte Flachs diametral gegenüber liegen, in denen ein eine Rolle tragender Bolzen gelagert ist, wobei ein Innenmantel des Gehäuses axial unterhalb der Rolle von einem separaten Brückenstück durchragt ist, dessen untere Stirn bei einer abtriebsseitigen Ringstirn des Gehäuses als Anlage für ein Stößelfolgeteil fungiert und wobei das Brückenstück um eine Axiallinie des Gehäuses verdrehfixiert ist.

Ein derartiger Stößel, hier zur Beaufschlagung eines Pumpenkolbens einer Kraftstoffhochdruckpumpe einer Brennkraftmaschine, geht aus der DE 10 2010 022 318 A1 hervor. Das daraus ersichtliche scheibenartige Brückenstück ist vergleichsweise dünn und somit den hohen Belastungen heutiger Kraftstoffhochdruckpumpen nicht mehr gewachsen. Ein deutlich dicker ausgeführtes scheibenartiges Brückenstück würde sich jedoch nicht montieren lassen und die Stößelmasse unzulässig erhöhen. Außerdem gestattet das den Stößel radial nahezu ausfüllende Brückenstück nur einen vergleichsweise schlechten Mediendurchtritt, so bspw. von Dieselöl bei Einsatz des Stößels in einer Kraftstoffhochdruckpumpe einer qualitätsgesteuerten Brennkraftmaschine. Eine Verdrehsicherung um die Stößelachse erfährt das Brückenstück zudem nur unzureichend über einseitigen Eingriff einer Nase durch eine Freistellung des Gehäuses.

Aufgabe der Erfindung ist es daher, einen Stößel ohne die eingangs genannten Nachteile zu schaffen, der insbesondere hohen Belastungen gewachsen ist, leicht baut sowie einen sicher befestigten Stößelfolgeteilkontakt hat.

Erfindungsgemäß wird diese Aufgabe dadurch gelöst, dass das Brückenstück als dickwandiger Längsbalken dargestellt ist, so dass zwischen dessen Längswänden und dem Innenmantel des Gehäuses eine zylindersegmentartige Fläche verbleibt, wobei, zu der Verdrehfixierung des Brückenstücks um die Axiallinie des Gehäuses, im Umfangsabschnitt des Innenmantels des Gehäuses, bei einer ersten Querwand des Brückenstücks, von einem der Bauteile wenigstens ein Vorsprung absteht, welcher in einer jeweils komplementären Ausnehmung des jeweils anderen der Bauteile sitzt.

Somit liegt ein Stößel ohne die eingangs beschriebenen Nachteile vor. Das Brückenstück weist durch dessen das Stößelinnere nur teilweise ausfüllende Balkendesign eine nur vergleichsweise geringe Masse bei hervorragender Belastungsfähigkeit auf. Einem Einsatz des Stößels in einer hoch belasteten Kraftstoffeinspritzpumpe steht nichts im Wege. Die seitlich am Brückenstück verbleibenden zylindersegmentartigen Freiräume gestatten einen ausreichend großen Durchtritt an Schmiermittel oder Dieselkraftstoff (je nach Applikation des Stößels) in beide Axialrichtungen oder verhindern, je nach Applikation, ein unnötiges "Aufpumpen" von Luft bei der oszillierenden Bewegung des Stößels.

Das vorgeschlagene dickwandige Brückenstück kann aus einer Platine gestanzt oder von einem Strangprofil geschnitten / gehakt bzw. aus Gussmaterial vorliegen.

Besonders bevorzugt ist es, wenn vom Innenmantel des Gehäuses bspw. ein Vorsprung radial einragt, welcher mit einer komplementären Ausnehmung an einer Querwand des Brückenstücks in Eingriff ist. Somit erfährt das Brückenstück eine hervorragend einfache Verdrehbegrenzung um die Stößelachse.

Als Vorsprung ist in weiterer Konkretisierung der Erfindung eine vom Außenmantel des Gehäuses ausgehende, abschnittsweise Materialdurchstellung oder eine Anprägung vorgeschlagen. Alternativ hierzu kommt auch ein direkt vom Innenmantel ausgehender Ansatz wie eine Materialquetschung o. dgl. infrage.

Für eine weiter optimierte Rotationssicherung des Brückenstücks ist es vorgeschlagen, dieses über einen von dessen zweiter Querwand radial abstehenden nasenartigen Ansatz durch eine Freistellung wie ein Fenster oder einen Längsschlitz des Gehäuses zu führen, wobei der Stößel hierdurch gleichzeitig eine Verdrehsicherung gegenüber dessen Führung im Einbaufall erfährt. Ggf. kann diese Nase auch separat vorliegen bzw. den Außenmantel des Gehäuses nicht überragen, so dass lediglich das Brückenstück rotationsgesichert ist.

Alternativ kann der wenigstens eine (erste) Vorsprung auch von der ersten Querwand der Brückenstücks ausgehen und in einer komplementären Ausnehmung, einem Absatz oder einem Fenster im Innenmantel des Gehäuses aufgenommen sein.

Wird, so wie in zweckmäßiger Konkretisierung der Erfindung aufgeführt, wenigstens eine Querwand des Brückenstücks, so bspw. die erste Querwand, plan ausgeführt, ist die Montage des Brückenstück erleichtert, wobei auch in diesem Bereich somit ein Mediendurchtritt ermöglicht ist.

Eine einfache axiale Fixierung des Brückenstücks bei Anlage des Stößelfolgeteils (bspw. Pumpenkolben) ist in einem weiteren Unteranspruch aufgeführt. Demnach soll dieses an ohnehin vorhandenen Unterseiten der bogensehnenartig durch den Stößel verlaufenden Flachs anliegen.

Außerdem ist es vorgeschlagen, am Innenmantel des Gehäuses einen Sicherungsring bspw. in einer Ringnut oder an einragenden Nasen darzustellen, an welchem das Brückenstück in Richtung zur abtriebsseitigen Ringstirn einfach gehalten ist. Somit ist bspw. bei einem Transport bis hin zur Montage eine einfache Verliersicherung für das Brückenstück dargestellt. Gleichzeitig ist dessen Axialweg im Gehäuse generell begrenzt.

Das Brückenstück kann geringfügig axial und radial spielbehaftet im Gehäuse verlaufen, so dass ein einfacher Toleranzausgleich gegeben ist. Es ist jedoch auch vorgesehen, dieses unbeweglich im Gehäuse zu halten.

Zudem ist es vorgeschlagen, von einer oberen Ringwand des Gehäuses bei dem jeweiligen Flach einen Ansatz radial einragen zu lassen, an welchen beiden Ansätzen der Bolzen axial wegbegrenzt ist. Der jeweilige Ansatz kann bspw. als einfacher Materialanschnitt der oberen Ringwand des Gehäuses vorliegen. Auf separate Axialfixierungen für den Bolzen kann somit verzichtet werden.

Der vorschlagsgemäße Stößel soll zur wenigstens mittelbaren Beaufschlagung eines Pumpenkolbens einer Kraftstoffeinspritzpumpe einer qualitäts- oder quantitätsgesteuerten Brennkraftmaschine Verwendung finden. Gleichermaßen kommt ein Einsatz in einem Ventiltrieb einer Brennkraftmaschine oder in einem Axial- oder Radialkolbenverdichter oder einer respektiven -pumpe infrage.

Die Erfindung wird anhand der Zeichnung erläutert:
- Figur 1 zeigt eine räumliche Ansicht des Stößels von unten mit einer ersten Variante einer Verdrehfixierung des Brückenstücks;
- Figur 2 zeigt einen Querschnitt durch den Stößel nach Figur 1 auf Höhe des Brückenstücks;
- Figur 3 zeigt den Stößel nach Figur 1 mit einer alternativen Verdrehfixierung;
- Figur 4 zeigt den Querschnitt zu Figur 3;
- Figur 5 zeigt einen Längsschnitt durch den aufgerichteten Stößel nach Figur 3, längs durch das Brückenstück und
- Figur 6 zeigt eine Ansicht ähnlich zu Figur 3, mit einem Sicherungsring als Axialfixierung für das Brückenstück.

Aus den Figuren 1, 2 geht ein Stößel 1 für eine Kraftstoffhochdruckpumpe hervor. Dieser hat ein rohrähnliches Gehäuse 2 aus Stahlblech. Bei einer antriebsseitigen Ringstirn 3 des Gehäuses 2 liegen sich zwei von einem Außenmantel 4 des Gehäuses 2 eingerückte Flachs 5 diametral gegenüber. In Aufnahmen 25 der Flachs 5 (s. a. Figur 5) ist ein eine nicht gezeigte Rolle über eine Nadellagerung tragender Bolzen 7 aufgenommen.

Ein Innenmantel 8 des Gehäuses 2 ist axial unterhalb der Rolle von einem als Längsbalken vorliegenden Brückenstück 9 durchragt. Somit verbleibt zwischen Längswänden 12 des Brückenstücks 9 und dem Innenmantel 8 des Gehäuses 2 eine zylindersegmentartige Fläche 13 für einen vergleichsweise ungehinderten Durchtritt an Schmiermittel.

Eine untere Stirn 10 des Brückenstücks 9 bei einer abtriebsseitigen Ringstirn 11 des Gehäuses 2 fungiert als Anlage für einen Pumpenkolben als Stößelfolgeteil.

Das Brückenstück 9 ist um eine Axiallinie des Gehäuses 2 verdrehfixiert. Hierzu stehen vom Innenmantels 8 des Gehäuses 2 bei einer ersten, nahezu planen Querwand 14 des Brückenstücks 9 zwei Vorsprünge 15 einteilig ab, welche in komplementären Ausnehmungen 16 im Kantenbereich 20 der Querwand 14 liegen. Die Vorsprünge 15 sind als vom Außenmantel 4 des Gehäuses 2 ausgehende Materialeindrückungen ausgebildet.

Des Weiteren ist erkennbar, dass das Brückenstück 9 im Bereich seiner zweiten Querwand 17 eine Nase 18 hat, welche durch eine Freistellung 19 des Gehäuses 2 geführt ist. Über diese einteilig angebundene Nase 18 erfährt der Stößel eine Rotationssicherung gegenüber seiner Führung. Gleichzeitig dient die Nase 18 einer weiteren Verdrehfixierung des Brückenstücks 9 um die Axiallinie des Gehäuses 2.

Die Figuren 3 - 5 offenbaren eine alternative Halterung für das Brückenstück 9 in Umfangsrichtung. Hiernach weist die erste Querwand 14 des Brückenstücks 9 lediglich eine mittige Ausnehmung 16 auf, in welcher ein respektiver Vorsprung 15 des Gehäuses 2 sitzt.

Die jeweilige Aussparung 15 kann auch mit einem treppenartigen Absatz versehen sein, so dass das Brückenstück 9 an einem Herausfallen aus dem Stößelinneren gehindert ist. Wie in diesem Kontext Figur 6 offenbart, ist am Innenmantel 8 des Gehäuses 2 ein Sicherungsring 22 appliziert, an welchem das Brückenstück 9 bei dessen Querwänden 14, 17 gehalten ist.

In Richtung zur antriebsseitigen Ringstirn 3 des Gehäuses 2 liegt das Brückenstück 9 an Unterseiten 21 der eingerückten Flachs 5 an.

Schließlich geht aus den Figuren 1, 3 und 5 hervor, dass von einer oberen Ringwand 23 des Gehäuses 2 bei den Flachs 5 jeweils ein Ansatz 24 einteilig radial einragt, an welchen Ansätzen 24 der Bolzen 7 axial wegbegrenzt ist. Der Ansatz 24 liegt als einfacher Materialanschnitt vor.

### Liste der Bezugszahlen

1) Stößel
2) Gehäuse
3) antriebsseitige Ringstirn
4) Außenmantel
5) Flach
6) nicht vergeben
7) Bolzen
8) Innenmantel
9) Brückenstück
10)Stirn
11)abtriebseitige Ringstirn
12)Längswand
13)Fläche
14)erste Querwand
15)Vorsprung
16)Ausnehmung
17)zweite Querwand
18)Nase
19)Freistellung
20)Kantenbereich
21)Unterseite
22)Sicherungsring
23)Ringwand
24)Ansatz
25)Aufnahme

## Patentansprüche

1. Stößel (1), für eine Pumpe oder einen Verdichter, mit einem rohrähnlichen Gehäuse (2), bei dessen antriebsseitiger Ringstirn (3) sich zwei von einem Außenmantel (4) des Gehäuses (2) eingerückte Flachs (5) diametral gegenüber liegen, in denen ein eine Rolle tragender Bolzen (7) gelagert ist, wobei ein Innenmantel (8) des Gehäuses (2) axial unterhalb der Rolle von einem separaten Brückenstück (9) durchragt ist, dessen untere Stirn (10) bei einer abtriebsseitigen Ringstirn (11) des Gehäuses (2) als Anlage für ein Stößelfolgeteil fungiert und wobei das Brückenstück (9) um eine Axiallinie des Gehäuses (2) verdrehfixiert ist, **dadurch gekennzeichnet, dass** das Brückenstück (9) als dickwandiger Längsbalken dargestellt ist, so dass zwischen dessen Längswänden (12) und dem Innenmantel (8) des Gehäuses (2) eine zylindersegmentartige Fläche (13) verbleibt, wobei, zu der Verdrehfixierung des Brückenstücks (9) um die Axiallinie des Gehäuses (2), im Umfangsabschnitt des Innenmantels (8) des Gehäuses (2), bei einer ersten Querwand (14) des Brückenstücks (9), von einem der Bauteile (8, 14) wenigstens ein Vorsprung (15) absteht, welcher in einer jeweils komplementären Ausnehmung (16) des jeweils anderen der Bauteile (14, 8) sitzt.

2. Stößel nach Anspruch 1, **dadurch gekennzeichnet, dass** das Brückenstück (9) zu dessen weiterer Verdrehfixierung um die Axiallinie des Gehäuses (2) im Bereich seiner zweiten Querwand (17) eine Nase (18) hat, welche durch eine Freistellung (19) des Gehäuses (2) geführt ist.

3. Stößel nach Anspruch 2, **dadurch gekennzeichnet, dass** die Nase (18) den Außenmantel (4) des Gehäuses (2) zur Darstellung einer Rotationssicherung für den Stößel (1) gegenüber einer Umgebungskonstruktion überragt.

4. Stößel nach Anspruch 1, **dadurch gekennzeichnet, dass** die erste Querwand (14) des Brückenstücks (9) entweder a) die eine Ausnehmung (16) in etwa mittig aufweist, in welcher der respektive Vorsprung (15) des Gehäuses (2) sitzt oder b) zwei Ausnehmungen (16) bei dessen Kantenbereichen (20) zu den Längswänden (12) hat, in jeder von diesen ein Vorsprung (15) des Gehäuses (2) sitzt.

5. Stößel nach Anspruch 1 oder 4, **dadurch gekennzeichnet, dass** der jeweilige Vorsprung (15) entweder a) als vom Außenmantel (4) des Gehäuses (2) ausgehende Anprägung / Materialdurchstellung, b) als Anstemmungen am Innenmantel (8) des Gehäuses (2) oder c) als Schweiß- o. Lötpunkt am Innenmantel (8) des Gehäuses (2) vorliegt.

6. Stößel nach Anspruch 4, **dadurch gekennzeichnet, dass** zumindest die erste Querwand (14) des Brückenstücks (9) nahezu plan ist.

7. Stößel nach Anspruch 1, **dadurch gekennzeichnet, dass** das Brückenstück (9) eine Fixierung in Richtung zur antriebsseitigen Ringstirn (3) des Gehäuses (2) durch Anlage an Unterseiten (21) der eingerückten Flachs (5) erfährt.

8. Stößel nach Anspruch 1, **dadurch gekennzeichnet, dass** das Brückenstück (9) eine Fixierung in Richtung zur abtriebsseitigen Ringstirn (11) des Gehäuses (2) durch Anlage an einem Sicherungsring (22) erfährt, der am Innenmantel (8) des Gehäuses (2) befestigt ist.

9. Stößel nach einem der vorangehenden Ansprüche, **dadurch gekennzeichnet, dass** das Brückenstück (9) geringfügig axial und radial spielbehaftet im Gehäuse (2) gehalten ist.

10. Stößel nach Anspruch 1, **dadurch gekennzeichnet, dass** von einer oberen Ringwand (23) des Gehäuses (2) bei den Flachs (5) jeweils zumindest ein Ansatz (24) radial einragt, an welchen Ansätzen (24) der Bolzen (7) axial wegbegrenzt ist.

## Claims

1. Plunger (1), for a pump or a compressor, having a tube-like housing (2), at the drive-side annular end (3) of which two flats (5) which are indented from an outer shell (4) of the housing (2) lie diametrically opposite one another, in which flats (5) a pin (7) is mounted which supports a roller, an inner shell (8) of the housing (2) being penetrated axially below the roller by a separate bridge piece (9), the lower end (10) of which acts as a rest for a plunger following part on an output-side annular end (11) of the housing (2), and the bridge piece (9) being fixed against rotation about an axial line of the housing (2), **characterized in that** the bridge piece (9) is provided as a thick-walled longitudinal bar, with the result that a cylindrical segment-like surface (13) remains between its longitudinal walls (12) and the inner shell (8) of the housing (2), at least one projection (15) protruding from one of the components (8, 14) for antirotational fixing of the bridge piece (9) about the axial line of the housing (2), in the circumferential section of the inner shell (8) of the housing (2), at a first transverse wall (14) of the bridge piece (9), which projection (15) is seated in a respectively complementary recess (16) of the respective other one of the components (14, 8).

2. Plunger according to Claim 1, **characterized in that** the bridge piece (9) has a lug (18) in the region of its second transverse wall (17) for its further anti-rotational fixing about the axial line of the housing (2), which lug (18) is guided through a clearance (19) of the housing (2).

3. Plunger according to Claim 2, **characterized in that** the lug (18) protrudes beyond the outer shell (4) of the housing (2) in order to provide an anti-rotation safeguard for the plunger (1) with respect to a surrounding construction.

4. Plunger according to Claim 1, **characterized in that** the first transverse wall (14) of the bridge piece (9), either a) has the one recess (16) approximately centrally, in which the respective projection (15) of the housing (2) is seated, or b) has two recesses (16) at its edge regions (20) to the longitudinal walls (12), in each of which recesses (16) a projection (15) of the housing (2) is seated.

5. Plunger according to Claim 1 or 4, **characterized in that** the respective projection (15) is present either a) as an indentation/material bump which emanates from the outer shell (4) of the housing (2), b) as caulked portions on the inner shell (8) of the housing (2), or c) as a welded or brazed point on the inner shell (8) of the housing (2).

6. Plunger according to Claim 4, **characterized in that** at least the first transverse wall (14) of the bridge piece (9) is virtually planar.

7. Plunger according to Claim 1, **characterized in that** the bridge piece (9) is fixed in the direction of the drive-side annular end (3) of the housing (2) by way of contact with undersides (21) of the indented flats (5).

8. Plunger according to Claim 1, **characterized in that** the bridge piece (9) is fixed in the direction of the output-side annular end (11) of the housing (2) by way of contact with a securing ring (22) which is fastened to the inner shell (8) of the housing (2).

9. Plunger according to one of the preceding claims, **characterized in that** the bridge piece (9) is held in the housing (2) with slight axial and radial play.

10. Plunger according to Claim 1, **characterized in that** in each case at least one extension (24) protrudes radially from an upper annular wall (23) of the housing (2) at the flats (5), at which extensions (24) the travel of the pin (7) is limited axially.

## Revendications

1. Poussoir (1) pour une pompe ou un compresseur, comprenant un boîtier de type tubulaire (2), au niveau du côté frontal annulaire côté entraînement (3) duquel deux méplats (5) en retrait par rapport à une enveloppe extérieure (4) du boîtier (2) sont diamétralement opposés, dans lesquels est supporté un boulon (7) portant un rouleau, une enveloppe intérieure (8) du boîtier (2) étant traversée axialement en dessous du rouleau par une pièce de pont séparée (9) dont le côté frontal inférieur (10), pour un côté frontal annulaire côté sortie (11) du boîtier (2), sert d'appui pour une partie suiveuse de poussoir et la pièce de pont (9) étant fixée en rotation autour d'une ligne axiale du boîtier (2), **caractérisé en ce que** la pièce de pont (9) est réalisée sous forme de poutre longitudinale à parois épaisses de sorte qu'entre ses parois longitudinales (12) et l'enveloppe intérieure (8) du boîtier (2) subsiste une surface de type segment cylindrique (13), au moins une saillie (15) faisant saillie depuis l'un des composants (8, 14) pour la fixation en rotation de la pièce de pont (9) autour de la ligne axiale du boîtier (2), dans la portion périphérique de l'enveloppe intérieure (8) du boîtier (2) au niveau d'une première paroi transversale (14) de la pièce de pont (9), laquelle saillie repose dans l'évidement respectivement complémentaire (16) de l'autre respectif des composants (14, 8).

2. Poussoir selon la revendication 1, **caractérisé en ce que** la pièce de pont (9), en vue de sa fixation supplémentaire en rotation autour de la ligne axiale du boîtier (2), présente, dans la région de sa deuxième paroi transversale (17), un nez (18) qui est guidé à travers une partie évidée (19) du boîtier (2).

3. Poussoir selon la revendication 2, **caractérisé en ce que** le nez (18) dépasse de l'enveloppe extérieure (4) du boîtier (2) pour constituer une fixation en rotation pour le poussoir (1) par rapport à une construction environnante.

4. Poussoir selon la revendication 1, **caractérisé en ce que** la première paroi transversale (14) de la pièce de pont (9) soit a) présente ledit évidement (16) approximativement centralement, dans lequel repose la saillie respective (15) du boîtier (2), soit b) présente deux évidements (16) au niveau de ses régions d'arête (20) par rapport aux parois longitudinales (12), dans chacun desquels évidements repose une saillie (15) du boîtier (2).

5. Poussoir selon la revendication 1 ou 4, **caractérisé en ce que** la saillie respective (15) se présente soit a) sous la forme d'un gaufrage/d'une découpe de matériau depuis l'enveloppe extérieure (4) du boîtier (2), soit b) sous forme de matage au niveau de l'enveloppe intérieure (8) du boîtier (2), soit c) sous forme de point de soudage ou de brasage au niveau de l'enveloppe intérieure (8) du boîtier (2).

6. Poussoir selon la revendication 4, **caractérisé en ce qu'**au moins la première paroi transversale (14) de la pièce de pont (9) est pratiquement plane.

7. Poussoir selon la revendication 1, **caractérisé en ce que** la pièce de pont (9) est fixée dans la direction de la paroi frontale annulaire côté entraînement (3) du boîtier (2) par application contre des côtés inférieurs (21) du méplat en retrait (5).

8. Poussoir selon la revendication 1, **caractérisé en ce que** la pièce de pont (9) est fixée dans la direction du côté frontal annulaire côté sortie (11) du boîtier (2) par application contre une bague de fixation (22) qui est fixée à l'enveloppe intérieure (8) du boîtier ( 2 ) .

9. Poussoir selon l'une quelconque des revendications précédentes, **caractérisé en ce que** la pièce de pont (9) est retenue avec jeu légèrement axialement et radialement dans le boîtier (2).

10. Poussoir selon la revendication 1, **caractérisé en ce qu'**à chaque fois au moins un appendice (24) pénètre radialement depuis une paroi annulaire supérieure (23) du boîtier (2) au niveau du méplat (5), la course du boulon (7) étant limitée axialement au niveau desdits appendices (24).
